# EUROPÄISCHE PATENTSCHRIFT

(11) **EP 3 229 992 B1**
(45) Veröffentlichungstag und Bekanntmachung des Hinweises auf die Patenterteilung: **02.05.2018**
(21) Anmeldenummer: 16722637.2
(22) Anmeldetag: 09.05.2016
(51) Int. Cl.: B22D 11/00, B22D 11/128, B22D 11/14

(54) **VORRICHTUNG UND VERFAHREN ZUR HERSTELLUNG VON INGOTS**
DEVICE AND METHOD FOR PRODUCING INGOTS
DISPOSITIF ET PROCÉDÉ DE FABRICATION DE LINGOTS

(30) Priorität: 08.05.2015 DE 102015107258
(43) Veröffentlichungstag der Anmeldung: 18.10.2017
(73) Patentinhaber: ALD Vacuum Technologies GmbH, 63457 Hanau (DE)
(72) Erfinder: NIEBLING, Arno, 63589 Linsengericht (DE); FLINSPACH, Jochen, 63454 Hanau (DE)
(74) Vertreter: Fuchs Patentanwälte Partnerschaft mbB
(86) Internationale Anmeldenummer: PCT/EP2016/060330
(87) Internationale Veröffentlichungsnummer: WO 2016/180777

(56) Entgegenhaltungen:
- WO-A1-2012/138456
- GB-A- 720 205

## Beschreibung

Die vorliegende Erfindung betrifft eine Vorrichtung und ein Verfahren zur Herstellung von Ingots aus Metall oder Metalllegierung. Das Verfahren ist insbesondere ein Stranggussverfahren.

Die Erfindung betrifft ein Verfahren und eine Vorrichtung zur Herstellung von Ingots aus Metall oder Metalllegierung. Verfahren und Vorrichtung sind besonders geeignet zur Herstellung von Ingots aus Nickel, Titan, Vanadium, Niob, Tantal, Zirconium, Hafnium sowie Legierungen daraus und Legierungen mit diesen Metallen im Stranggussverfahren. Die Vorrichtung weist eine Ingot-Kammer auf, die geeignet ist, mehrere gegossene Ingots aufzunehmen und in der Ingot-Kammer abkühlen zu lassen. Zu diesem Zweck werden die Ingots auf Ingot-Haltemitteln in der Ingot-Kammer horizontal beweglich angeordnet.

Vorrichtungen für die Herstellung von Ingots sind aus dem Stand der Technik in einer Vielzahl von Ausführungen bekannt. Im Allgemeinen wird bei den bekannten Stranggussverfahren ein Ingot mit Hilfe einer Kokille gegossen und im Anschluss abkühlen gelassen. Im Falle von reaktiven Metallen oder Metalllegierungen darf der Ingot nicht sofort nach dem Guss mit Luft in Kontakt kommen, da sich andernfalls Oxide oder andere Reaktionsprodukte mit Luftbestandteilen bilden können, was die Qualität des Produkts erheblich beeinträchtigen kann. Dies trifft insbesondere auf Titan und Titanlegierungen zu. Daher wird unter Inertgasatmosphäre oder im Vakuum gearbeitet.

Herkömmlich wird die Produktivität von Stranggussverfahren dadurch eingeschränkt, dass mit dem Guss eines weiteren Ingots abgewartet werden muss bis der erste Ingot soweit abgekühlt ist, dass er aus der Anlage entnommen werden kann, ohne mit Luftbestandteilen zu reagieren. Bei den vergleichsweise kurzen Prozesszeiten von in der Regel zwischen 30 und 90 Minuten für den Guss eines Ingots fallen Abkühlzeiten besonders ins Gewicht.

GB 720,205 A betrifft ein Verfahren zum Stranggießen von Ingots aus Stahl. Eine gasdichte Ingot-Kammer wird nicht offenbart.

Es wurde auf verschiedene Weisen versucht, dieses Problem zu lösen. So offenbart beispielsweise DE 10 2014 100 976 A1 eine Stranggussvorrichtung und ein pseudokontinuierliches Verfahren für die Herstellung von Ingots, das jedoch eine Reihe von Nachteilen mit sich bringt. So ist in der dort beschriebenen Vorrichtung die Führung eines gegossenen Ingots über eine Vielzahl von Rollen (Bezugszeichen 60, 71) erforderlich. Darüber hinaus wird der Ingot mittels Klemmvorrichtungen (55A, 55B) geklemmt, um den Ingot in einer Trennvorrichtung zu fixieren. All das macht die Vorrichtung insgesamt komplex und beeinträchtigt die Oberflächenqualität des Ingots durch den Kontakt der Ingotoberfläche mit dem Material von Rollen und Klemmvorrichtung. Ferner entstehen durch die in der Vorrichtung verwendete Trennvorrichtung Späne und Metallabfälle, die einen reibungslosen Prozessablauf stören. Nicht zuletzt erhöht die Notwendigkeit von zusätzlichen von der Umgebungsluft gasdicht getrennten Kammern den apparativen Aufwand enorm. Somit offenbart DE 10 2014 100 976 A1 zwar eine Vorrichtung, bei welcher der Stillstand des Gießvorganges nicht durch die Abkühlung des gegossenen Ingots, sondern durch das Trennen des gegossenen Ingots vom nachfolgenden Ingot und benötigten Gasaustauschzeiten der Entladekammer bestimmt ist. Doch wird diese Steigerung des Durchsatzes durch einen komplexen Anlagenaufbau mit inhärenten Problemen erkauft.

DE 1 558 248 A beschreibt eine Vorrichtung zur Weiterleitung abgeschnittener Gussblöcke beim kontinuierlichen Metallguss. Dort werden die erhaltenen Gussblöcke nach dem Abkühlen auf einem Wagen platziert und weggebracht. Die dort beschriebene Vorrichtung weist insbesondere keine Ingot-Kammer mit mehreren Ingot-Haltemitteln auf.

Ein anderer Ansatz zur Erhöhung des Durchsatzes bei der Herstellung von Ingots aus Metall oder Metalllegierung ist in WO 2012/138456 A1 offenbart. Dort wird eine apparative Ausgestaltung beschrieben, die das Gießen einer Schmelze in mehr als eine Form erlaubt. Somit wird die Möglichkeit eröffnet, mit einer Schmelzstelle zwei Ingot-Formen zu verwenden. Während ein Ingot in der ersten Form abkühlt, kann bereits der zweite gegossen werden. Ein solches System bringt allerdings Nachteile mit sich, nämlich reicht die Gießzeit des zweiten Ingots nicht aus, um den ersten Ingot so weit abkühlen zu lassen, dass eine sichere Entnahme möglich ist. US 2004/0056394 A1 beschreibt ebenfalls eine Vorrichtung mit zwei Gusssträngen. Die Vorrichtung weist keine Ingot-Kammer auf, die geeignet ist, mehrere Ingots aufzunehmen.

Auch der parallele Betrieb mehrerer Schmelzstellen ist im Stand der Technik vorgeschlagen worden. Dies geht allerdings - jedenfalls bei Plasmaanlagen - damit einher, dass entsprechend viele Heizmittel vorgesehen werden müssen, da ein Plasmabrenner aufgrund seiner langsameren Bewegung mehrere Schmelzstellen nicht gleichzeitig flüssig halten kann. Ferner sehen viele Verfahren Entladeschritte vor, welche ein Fluten der Prozesskammern mit Luft erfordern. Dadurch muss vor dem nächsten Verfahrensschritt wieder evakuiert bzw. mit Schutzgas geflutet werden, was den Prozess unwirtschaftlich macht.

Es ist generell von Vorteil, wenn eine Vorrichtung zur Herstellung von Ingots aus Metall oder Metalllegierung möglichst einfach aufgebaut und damit einhergehend wartungsarm ist. Insbesondere sollten nur wenige bewegliche Teile im Innenraum der Kammern vorhanden sein. Für den Austausch oder die Reparatur muss nämlich der Betrieb unterbrochen werden; häufig ist die Reparatur nur unter besonders strengen Sicherheitsauflagen möglich. Darüber hinaus erlaubt ein einfacher Aufbau das zu evakuierendende bzw. mit Inertgas zu befüllende Volumen klein zu halten, was wiederum die Kosten senkt.

Es ist daher die Aufgabe der vorliegenden Erfindung, eine Vorrichtung und ein Verfahren zur Herstellung von Ingots aus Metall oder Metalllegierung bereit zu stellen, welches geeignet ist, die Produktivität der Herstellung zu steigern und gleichzeitig die Komplexität der Anlage nicht zu sehr zu erhöhen. Ferner sollen die hergestellten Ingots denen im Stand der Technik qualitativ mindestens ebenbürtig oder besser sein.

Die Aufgabe wird durch die Gegenstände der Patentansprüche gelöst.

Erfindungsgemäß ist eine Vorrichtung zur Herstellung von Ingots aus Metall oder Metalllegierung mit
- wenigstens einer Schmelzvorrichtung,
- wenigstens einer Kokille,
- wenigstens einer gasdichten Ingot-Kammer, die wenigstens teilweise unterhalb der Kokille angeordnet ist,
- wobei die Ingot-Kammer mehrere Ingot-Haltemittel aufweist, die geeignet sind, jeweils wenigstens einen Ingot aufzunehmen,
- wobei die Ingot-Haltemittel horizontal, insbesondere um eine im wesentlichen vertikale Drehachse, beweglich sind, so dass ein Ingot-Haltemittel an eine Schmelzposition unter der Kokille bewegt werden kann, um einen Ingot aufzunehmen, und anschließend an einen anderen Ort bewegt werden kann, um die Schmelzposition für ein anderes Ingot-Haltemittel freizugeben,
- wobei die Kokille so angeordnet ist, dass ihr geschmolzenes Metall oder Metalllegierung aus der Schmelzvorrichtung zugeführt werden kann.

Die erfindungsgemäße Vorrichtung erlaubt es, einen gegossenen Ingot schnell aus dem Bereich unterhalb der Kokille zu bewegen, damit der Gießvorgang des nächsten Ingots begonnen werden kann, ohne die Abkühlung des zuerst gegossenen Ingots abwarten zu müssen. Zu diesem Zweck sind die Ingot-Haltemittel, in denen ein Ingot angeordnet werden kann, beweglich ausgeführt. Die Beweglichkeit der Ingot-Haltemittel kann vorzugsweise dadurch erreicht werden, dass die Ingot-Haltemittel auf oder in einer beweglichen Platte angeordnet sind. Insbesondere ist die Platte drehbar, wie z.B. ein Drehteller mit darin angeordneten Ingot-Haltemitteln. Zweckmäßigerweise kann die drehbare Platte kreisrund ausgeführt sein, wobei vorteilhafter Weise die Ingot-Haltemittel ringförmig um die Drehachse angeordnet sind.

Es hat sich als vorteilhaft erwiesen, die Ingot-Haltemittel so auszugestalten, dass sie den jeweiligen Ingot nur in dessen Bodenbereich, insbesondere an dessen Starterboden, halten. Dadurch bleibt der Ingot größtenteils unbedeckt in der Ingot-Kammer, wodurch die Abkühlung des Ingots vergleichsweise schnell erfolgen kann. Im Stand der Technik sind teilweise Ingot-Formen vorgesehen, in die der Ingot hinein gegossen wird. Diese Formen sind dann entweder kühlmittelgekühlt oder führen zu einer Verlangsamung der Abkühlung. Solche Formen sind in der Vorrichtung dieser Erfindung vorzugsweise nicht vorgesehen, um den Wartungsaufwand zu verringern, die Komplexität der Anlage zu minimieren und die Abkühlung nicht zu beeinträchtigen. Nur in einer alternativen Ausführungsform können die Ingot-Haltemittel mit einer Wand ausgestattet sein, welche einen gegossenen Ingot wenigstens teilweise zu umgeben geeignet ist. Diese Wand kann gekühlt oder geheizt ausgestaltet werden, je nachdem ob die Abkühlung beschleunigt oder verlangsamt werden soll. Als Heizmittel ist eine Widerstandsheizung bevorzugt. Apparativ lässt sich dies insbesondere durch Verwendung von Rohrabschnitten erreichen, die insbesondere hinsichtlich Höhe und Durchmesser auf den Ingot abgestimmt sind. Eine Beheizung der Wände eines solchen modifizierten Ingot-Haltemittels kann vorteilhaft sein, wenn andernfalls ein Reißen des Ingots bei zu schneller Abkühlung zu befürchten wäre.

Bei den Ingot-Haltemitteln kann es sich beispielsweise um Rohrabschnitte handeln, es kann sich aber auch um andere, insbesondere zylindrische oder konische, Halterungen handeln. Die Halterungen bzw. Rohrabschnitte können mit oder ohne Führungsnuten oder Führungsnasen ausgestaltet sein. Weitere Beispiele für Ingot-Haltemittel sind rechteckige Halterungen oder eine Anzahl an um den Ingot angeordneten Stangen. Ein gegossener Ingot kann dann so in einem Ingot-Haltemittel angeordnet werden, dass er fixiert ist. Idealerweise kann der Ingot, nachdem er in den Ingot-Haltemittel angeordnet ist, nur noch nach oben wieder aus dem Ingot-Haltemittel herausgehoben werden. Zu diesem Zweck kann die Ingot-Haltemittel bzw. das Haltemittel beispielsweise konisch oder zylindrisch (als Rohrabschnitt) ausgestaltet sein. Im Falle der zylindrischen Ausgestaltung ist es bevorzugt, dass der gegossene Ingot an seinem unteren Ende, insbesondere im Bereich des Starterbodens, einen Abschnitt kleineren Durchmessers im Vergleich zum übrigen Ingot aufweist. Durch diese Ausgestaltung der Haltemittel wird erreicht, dass der Ingot an einer genau vorbestimmten Position fixiert wird, so dass er gezielt, z.B. unter Verwendung der hierin beschriebenen Hebevorrichtungen, handhabbar ist.

Die Vorrichtung dieser Erfindung umfasst vorzugsweise wenigstens eine Entladekammer, die insbesondere wenigstens teilweise oberhalb der Ingot-Kammer angeordnet ist. Die Entladekammer ist vorzugsweise gasdicht ausgestaltet. Sie weist insbesondere eine Öffnung in Richtung der Ingot-Kammer auf, welche vorzugsweise zur Ingot-Kammer gasdicht verschließbar ausgestaltet ist, insbesondere eine Schleuse oder ein Ventil. Die Öffnung kann zum Zweck des Entladens eines Ingots aus der Ingot-Kammer geöffnet werden. Die Entladekammer ist im Moment des Öffnens vorzugsweise wie die Ingot-Kammer mit Inertgas befüllt oder evakuiert. Durch die Öffnung wird der Ingot an die Entladestelle in der Entladekammer bewegt und dort fixiert. Eine eingesetzte Hebevorrichtung kann dann zurückgezogen werden und die Öffnung zur Ingot-Kammer wird wieder geschlossen. Erst dann kann der Ingot aus der Entladekammer entnommen werden, beispielsweise mit einem Kran. In einer Ausführungsform wird der zu entladende Ingot an der Entladestelle von Halteelementen gehalten, die sich vorteilhafterweise an der Tür der Entladekammer befinden. Die Tür kann dann nach außen geschwenkt werden und so den Ingot z.B. für einen Kran zugänglich machen.

Die erfindungsgemäße Vorrichtung weist vorzugsweise wenigstens eine Hebevorrichtung auf, die geeignet ist, eine lösbare Verbindung mit einem mithilfe der Kokille geformten Ingot auszubilden und den gerade gegossenen Ingot in die Ingot-Haltemittel in der Schmelzposition zu führen, insbesondere abzusenken. Die lösbare Verbindung ist insbesondere eine Klemmverbindung. Es sind aber auch andere Verbindungen denkbar, wie z.B. Schraub- oder Steckverbindungen.

Die erfindungsgemäße Vorrichtung weist ferner bevorzugt wenigstens eine zweite Hebevorrichtung auf, die geeignet ist, einen Ingot aus einem Ingot-Haltemittel, welches sich an der Entladeposition in der Ingot-Kammer befindet, an die Entladestelle in der Entladekammer zu bewegen, insbesondere anzuheben. Zu diesem Zweck ist die zweite Hebevorrichtung vorzugsweise so ausgestaltet, dass sie eine lösbare Verbindung mit dem zu entladenden Ingot eingehen kann. Die lösbare Verbindung ist vorzugsweise die gleiche Art Verbindung wie bei der ersten Hebevorrichtung, insbesondere eine Klemmverbindung. Die Entladeposition befindet sich insbesondere direkt unterhalb der Entladekammer in der Ingot-Kammer, insbesondere direkt unterhalb einer Öffnung der Entladekammer.

Die erfindungsgemäße Vorrichtung ist mithin geeignet, einen Ingot zu gießen, der insbesondere mithilfe einer ersten Hebevorrichtung in ein Ingot-Haltemittel in der Schmelzposition angeordnet werden kann, so dass der gegossene Ingot in dem beweglichen Ingot-Haltemittel angeordnet ist. Das bewegliche Ingot-Haltemittel kann aus dem Bereich unterhalb der Kokille (Schmelzposition) bewegt werden, so dass ein weiterer Ingot gegossen werden kann. Zu diesem Zeitpunkt befindet sich der zuerst gegossene Ingot vorzugsweise noch in der Ingot-Kammer. Der nächste gegossene Ingot wird wiederum in das nächste freie Ingot-Haltemittel abgesenkt, das sich nun in der Schmelzposition befindet. Auf diese Weise können nacheinander mehrere Ingots produziert werden, die jeweils in dem nächsten freien Ingot-Haltemittel angeordnet werden können.

Je nachdem wie groß die Anlage ausgestaltet werden kann und wie viel Zeit für die Abkühlung benötigt wird, können unterschiedlich viele Ingot-Haltemittel in der Ingot-Kammer vorgesehen sein. Es ist besonders vorteilhaft, dass die so konstruierte Ingot-Kammer ohne Führungsrollen oder dergleichen auskommt. Die Ingots werden vorzugsweise allein von den Ingot-Haltemitteln in ihrer Position gehalten. Dadurch wird eine qualitative Beeinträchtigung der Ingot-Oberfläche durch andere Kontaktelemente wirksam vermieden. Ferner kann ein Ingot, welcher in der Ingot-Kammer stehend angeordnet ist, vergleichsweise gleichmäßig abkühlen.

Bevorzugte Ausführungsformen betreffen Vorrichtungen mit wenigstens vier Ingot-Haltemitteln, weiter bevorzugt sind wenigstens sechs Ingot-Haltemittel, mehr bevorzugt mindestens acht Ingot-Haltemittel, weiter bevorzugt zwölf oder sechszehn Ingot-Haltemittel. Zu jedem Zeitpunkt befinden sich vorzugsweise genau ein Ingot-Haltemittel in der Schmelzposition und genau ein Ingot-Haltemittel in der Entladeposition. Im Falle von acht Ingot-Haltemitteln befindet sich zu einem Prozesszeitpunkt, zu dem beispielsweise bereits vier Ingots gegossen wurden, genau ein Ingot-Haltemittel in der Schmelzposition, ein Ingot-Haltemittel in der Entladeposition und dazwischen in Bewegungsrichtung von der Schmelzposition zur Entladeposition drei abkühlende Ingots in ihren Ingot-Haltemitteln. In Bewegungsrichtung von der Entladeposition zur Schmelzposition befinden sich dann drei Ingot-Haltemittel ohne Ingots, gegebenenfalls aber mit darin angeordneten Starterböden.

Sobald ein Ingot in einem Ingot-Haltemittel durch dessen Bewegung innerhalb der Ingot-Kammer die Entladeposition erreicht hat, kann dieser Ingot - vorzugsweise durch die zweite Hebevorrichtung - aus dem Ingot-Haltemittel hinaus an eine Entladestelle in der Entladekammer angehoben werden. Das Anheben des zu entladenden Ingots aus dem Ingot-Haltemittel in der Entladeposition hat gegenüber einer anderweitigen Entnahme, insbesondere gegenüber einem Absenken, den Vorteil, dass die Ingot-Haltemittel vergleichsweise einfach ausgestaltet sein können. Beispielsweise können die Ingot-Haltemittel einfach konusförmig oder als Rohrabschnitt ausgestaltet sein. Dadurch kann leicht erzielt werden, dass der Ingot in einem Ingot-Haltemittel nur in eine Richtung, nämlich nach oben, beweglich ist.

Die erfindungsgemäße Vorrichtung weist eine Schmelzvorrichtung auf, die wenigstens ein Heizmittel aufweist. Bevorzugte Heizmittel sind ausgewählt aus Plasmabrenner und/oder Elektronenstrahlkanone. Die Schmelzvorrichtung ist vorzugsweise in einer Schmelzkammer angeordnet. Die Schmelzkammer umfasst vorzugsweise die Schmelzvorrichtung mit wenigstens einem Heizmittel und wenigstens eine Kokille. Verglichen mit alternativen Versuchen, die Produktivität von Vorrichtungen zur Herstellung von Ingots aus Metall oder Metalllegierungen zu steigern, zeichnet sich die Vorrichtung der vorliegenden Erfindung dadurch aus, dass für die Erhöhung der Produktivität nicht zwingend mehrere Kokillen notwendig sind. Dennoch umfasst die vorliegende Erfindung auch Ausführungsformen, die mehr als eine Kokille, insbesondere zwei, drei, vier oder mehr Kokillen aufweisen. Vorrichtungen, die mehr als eine Kokille aufweisen, erfordern das Vorhandensein von weiteren Heizmitteln.

Die Schmelzkammer ist erfindungsgemäß bevorzugt wenigstens teilweise oberhalb der Ingot-Kammer angeordnet. Dies ermöglicht das vergleichsweise unmittelbare Überführen eines gegossenen Ingots in die Ingot-Kammer.

Die erfindungsgemäße Vorrichtung ist geeignet, Ingots herzustellen, die unter Ausschluss von Luft hergestellt werden müssen. Dies trifft insbesondere auf reaktive Metalle und Metalllegierungen wie beispielsweise Titan und Titanlegierungen zu. Bevorzugte Metalle sind Ni, Ti, V, Nb, Ta, Zr, Hf sowie Legierungen daraus und Legierungen mit diesen Metallen. Ein besonders bevorzugtes Material sind Titanaluminide (TiAl). Folglich ist die Ingot-Kammer gasdicht ausgestaltet. Gleiches trifft vorzugsweise auf die Entladekammer und/oder die Schmelzkammer zu. Die Ingot-Kammer kann zur Beschleunigung des Verfahrens kühlmittelgekühlte Wände aufweisen.

Die Ingots, die mit der Vorrichtung beziehungsweise dem Verfahren dieser Erfindung erhältlich sind, weisen vorzugsweise einen runden, insbesondere kreisrunden, Querschnitt auf. Der Querschnitt kann aber auch rechteckig, insbesondere quadratisch, oder mehreckig (>4-eckig) sein. Es sind aber auch andere Formen denkbar und erfindungsgemäß. Es ist für den Fachmann ersichtlich, dass die Grundform des Ingots für die Funktionsweise der Erfindung nicht entscheidend ist. Ferner ist es mit üblichen Mitteln möglich, die Ingot-Haltemittel auf die Ingot-Form anzupassen.

Die Ingot-Haltemittel in der Vorrichtung der vorliegenden Erfindung sind vorzugsweise zur Aufnahme von jeweils genau einem Ingot geeignet. Um die Ingot-Haltemittel und den Verfahrensablauf im Allgemeinen möglichst effizient ausgestalten zu können, hat es sich als vorteilhaft erwiesen, zur Herstellung der Ingots so genannte "Starterböden" zu verwenden. Die Starterböden werden vorzugsweise vor dem Beginn der Schmelze in den Ingot-Haltemitteln angeordnet.

Der Starterboden umfasst vorzugsweise diejenigen Mittel, die erforderlich sind, um den gegossenen Ingot-Körper in dem Ingot-Haltemittel in Position zu halten. Der Starterboden ist insbesondere hinsichtlich seiner Form so ausgestaltet, dass er eine Fixierung des Ingots im Haltemittel erlaubt. Vorzugsweise wird der Ingot nur vermittelt durch den Starterboden in seinem Ingot-Haltemittel gehalten.

Der Starterboden ist vorzugsweise wenigstens teilweise und insbesondere komplett aus dem gleichen Material gefertigt wie der Ingot-Körper. Wenn der Starterboden nur teilweise aus dem gleichen Material besteht wie der Ingot-Körper, so trifft dies vorzugsweise wenigstens auf den Bereich zu, der beim Gießen mit der Schmelze in Kontakt tritt. Starterboden und Ingot-Körper bilden vorzugsweise den Ingot. Der Starterboden kann vorzugsweise bereits vor dem Gießen des ersten Ingots in dem Ingot-Haltemittel, welches sich in der Schmelzposition befindet, angeordnet sein. Der Starterboden wird dann zum Gießen des ersten Ingots in die Kokille gehoben, so dass sich der Ingot-Körper durch Gießen der Schmelze auf den Starterboden ausbilden kann. Wenn der Ingot-Körper fertig gegossen ist, wird der Starterboden samt Ingot-Körper in das Ingot-Haltemittel in der Schmelzposition abgesenkt, so dass sich das obere Ende des Ingot-Körpers aus der Kokille löst und der gegossene Strang somit getrennt ist. Der Starterboden bleibt nun mit dem Ingot-Körper verbunden. Er wird zusammen mit dem Ingot-Körper in die Entladekammer befördert. Vorzugsweise wird der Starterboden erst nach der Entladung des Ingots von dem Ingot-Körper getrennt und kann dann wieder verwendet werden. Der Starterboden besteht vorzugsweise aus dem gleichen Metall oder der gleichen Metalllegierung wie der Ingot-Körper.

In der Entladekammer kann der zusammen mit dem Ingot-Körper als fertiger Ingot entnommene Starterboden durch einen anderen Starterboden ersetzt werden. Der neue Starterboden wird dann vorzugsweise aus der Entladekammer, insbesondere durch die zweite Hebevorrichtung, in die Ingot-Kammer auf das freie Ingot-Haltemittel in der Entladeposition abgesenkt und steht für die Herstellung eines weiteren Ingot-Körpers zur Verfügung.

Die Entladekammer bringt den Vorteil, dass die Ingot-Kammer zum Entladen eines Ingots nicht mit Luft geflutet werden muss. Vielmehr kann der Schmelzprozess weiter gehen, da die Entladekammer gleichsam als Schleuse zur Entnahme der Ingots dient.

Die Verwendung von Starterböden bringt verschiedene Vorteile mit sich. So bringt der Starterboden beispielsweise bereits vorzugsweise ein Fixierungselement insbesondere Klemmelement mit, das geeignet ist, mit den Hebevorrichtungen eine lösbare Verbindung auszubilden. Ferner kann der Starterboden vorher gezielt so geformt werden, dass er genau in die Ingot-Haltemittel der Ingot-Kammer passt. Der Starterboden kann im Anschluss an die Entnahme eines fertigen Ingots aus der Vorrichtung von dem Ingot-Körper gelöst werden und einer erneuten Verwendung zugeführt werden.

Wie beschrieben weist jeder Ingot vorzugsweise einen Ingot-Körper und einen Starterboden auf. Der Starterboden weist ferner bevorzugt wenigstens ein Fixierungselement auf. Mithilfe des Fixierungselementes kann der Starterboden vorzugsweise eine lösbare Verbindung mit einer oder mehreren Hebevorrichtungen eingehen. Zu diesem Zweck weist die Hebevorrichtung bzw. weisen die Hebevorrichtungen vorzugsweise eine oder mehrere Fixierungseinheiten auf, die geeignet sind, eine lösbare Verbindung zwischen der Hebevorrichtung und dem Ingot, insbesondere dem Fixierungselement eines Starterbodens auszubilden. Fixierungseinheit an der Hebevorrichtung und Fixierungselement am Starterboden sind vorzugsweise geeignet, eine lösbare Verbindung über eine Klemmung herbeizuführen. Dabei ist eine Stubklemmung bevorzugt.

Die erste Hebevorrichtung weist vorzugsweise wenigstens ein Führungsmittel auf, das insbesondere eine Länge hat, welche die Höhe der Ingot-Kammer übertrifft, wie z.B. eine Stange oder ein Rohr. Das Führungsmittel kann von einem Ort unterhalb eines Ingot-Haltemittels, das sich in der Schmelzposition befindet, so bewegt werden kann, dass ein Starterboden, der sich in dem Ingot-Haltemittel befindet, zur Kokille gehoben werden kann, wo sich auf dem Starterboden der Ingot-Körper ausbilden kann. Zu diesem Zweck ist vorzugsweise am oberen Ende des Führungsmittels eine Fixierungseinheit angeordnet. Die Hebevorrichtung ist vorzugsweise geeignet, einen auf dem Starterboden gebildeten Ingot-Körper, der sich unmittelbar unterhalb der Kokille befindet, in die Ingot-Haltemittel abzusenken. Nach erfolgter Absenkung des Ingots in das Ingot-Haltemittel in der Schmelzposition wird die lösbare Verbindung zwischen Hebevorrichtung bzw. Führungsmittel gelöst und vorzugsweise das Führungsmittel so weit abgesenkt, dass das Ingot-Haltemittel bewegbar ist.

Vergleichbar ist der Ablauf in der Entladeposition. Zunächst wird vorzugsweise eine lösbare Verbindung zwischen Hebevorrichtung, insbesondere Führungsmittel, und Ingot hergestellt. Dann wird vorzugsweise der Ingot aus dem Ingot-Haltemittel in die Entladekammer gehoben. Dort wird der Ingot vorzugsweise fixiert, damit die lösbare Verbindung lösbar ist. Sodann wird das Führungsmittel abgesenkt, so dass die Öffnung zwischen Entladekammer und Ingot-Kammer geschlossen werden kann.

Erfindungsgemäß ist auch ein Verfahren zur Herstellung von Ingots aus Metall oder Metalllegierung, insbesondere unter Verwendung der beschriebenen Vorrichtung, umfassend die Schritte
- Schmelzen eines Metalls oder einer Metalllegierung,
- Gießen eines Ingots aus der Schmelze durch eine Kokille,
- Absenken des Ingots aus der Kokille auf ein Ingot-Haltemittel in einer Ingot-Kammer, während sich das Ingot-Haltemittel in einer Schmelzposition befindet,
- Bewegen des Ingot-Haltemittels, so dass das mit dem Ingot besetzte Ingot-Haltemittel die Schmelzposition für ein weiteres, unbesetztes Ingot-Haltemittel freigibt,
- Abkühlenlassen des Ingots in dem Ingot-Haltemittel während der nächste Ingot gegossen wird,
- Bewegen des besetzten Ingot-Haltemittels an eine Entladeposition in der Ingot-Kammer,
- Entladen des Ingots aus der Ingot-Kammer an der Entladeposition.

Das Bewegen des Ingots aus dem Ingot-Haltemittel an der Entladeposition kann derart erfolgen, dass der Ingot in eine Entladestelle bewegt wird, die sich in einer Entladekammer befindet. Vorzugsweise befindet sich zwischen der Entladekammer und der Ingot-Kammer ein Ventil oder eine Schleuse, so dass bei Entnahme des Ingots aus der Entladekammer die Inertgasatmosphäre bzw. das Vakuum in der Ingot-Kammer aufrechterhalten werden kann. Die Schleuse beziehungsweise das Ventil wird zum Entladen des Ingots aus der Ingot-Kammer geöffnet und der Ingot insbesondere vermittelt durch die Hebevorrichtung hindurch geführt. Der Ingot wird in der Entladekammer gehalten, so dass die Hebevorrichtung zurückgezogen werden kann. Dann wird die Schleuse beziehungsweise das Ventil wieder geschlossen und der Ingot kann aus der Entladekammer entnommen werden, ohne dass die Inertgasatmosphäre oder das Vakuum in der Ingot-Kammer beeinträchtigt wird.

Alternativ kann der zu entladende Ingot durch ein Ventil oder eine andere geeignete Öffnung in der Ingot-Kammer entladen werden. In so einem Fall ist es vorteilhaft, zunächst alle Ingot-Haltemittel in der Ingot-Kammer mit Ingots zu bestücken bevor entladen wird. Das Entladen kann dann ein vorheriges Evakuieren und/oder Fluten mit Luft beinhalten.

Sofern hierin von einer Bewegung der Ingot-Haltemittel die Rede ist, ist damit insbesondere eine horizontale Bewegung vorzugsweise eine Drehbewegung um eine vertikale Achse gemeint.

Das erfindungsgemäß verarbeitete Metall beziehungsweise die Metalllegierung ist vorzugsweise ausgewählt aus Ni, Ti, V, Nb, Ta, Zr, Hf sowie Legierungen daraus und Legierungen mit diesen Metallen. Das Verfahren wird vorzugsweise unter Inertgas oder im Vakuum durchgeführt; dies gilt insbesondere für die Atmosphäre in der Ingot-Kammer. Mit "Vakuum" ist dabei ein Druck gemeint, der einen Wert von 400 Pa, insbesondere 250 Pa und besonders bevorzugt 100 Pa nicht übersteigt. Auch wenn Inertgas verwendet wird, wird nicht notwendigerweise bei Atmosphärendruck gearbeitet, vielmehr liegt der Druck vorzugsweise bei 500 bis 1100 kPa, vorzugsweise unter 1000 kPa, insbesondere unter 800 kPa. Bevorzugtes Inertgas ist Helium.

Die mit dem erfindungsgemäßen Verfahren und der Vorrichtung hergestellten Ingots weisen vorzugsweise eine Länge von wenigstens 1 m, mehr bevorzugt 1,5 m und besonders bevorzugt wenigstens 2 m auf. Eine Länge von bevorzugt 5 m, weiter bevorzugt 4 m und besonders bevorzugt 3 m sollte aus Gründen der Handhabung nicht überschritten werden. Die Ingots haben vorzugsweise einen Durchmesser von wenigstens 50 mm, weiter bevorzugt wenigstens 100 mm. Eine Dicke von 400 mm, weiter bevorzugt 300 mm sollte nicht überschritten werden, um die Abkühlung nicht zu behindern.

Die Ingots sollten zum Zeitpunkt ihrer Entladung eine Temperatur von vorzugsweise 500°C, weiter bevorzugt von 400°C nicht überschreiten, da andernfalls die Reaktion der Ingots mit Luftsauerstoff zu befürchten ist. Vorzugsweise kühlen die Ingots in der Ingot-Kammer von höchstens 3500°C, bevorzugt höchstens 3000°C, mehr bevorzugt höchstens 2500°C, insbesondere höchstens 1500°C oder höchstens 1200°C auf die genannte Entladetemperatur ab. Die Ingot-Kammer hat vorzugsweise einen Durchmesser von wenigstens 1,5 m, mehr bevorzugt wenigstens 2 m und besonders bevorzugt höchstens 4 m. In bevorzugten Ausführungsformen ist die Ingot-Kammer im wesentlich zylindrisch geformt, weist also eine kreisrunde Grundfläche auf.

Mit der hier vorgestellten Vorrichtung und dem Verfahren lassen sich Produktivitätssteigerungen von etwa 50% erreichen, ohne dass die Vorrichtung besonders komplex aufgebaut ist. Ferner ist der Inertgasverbrauch reduziert, weil die Zahl und Größe der Kammern und die Zahl der Nachfüllungen klein ist.

Während einer Schmelzkampagne kann die Ingot-Kammer vorzugsweise durchgehend auf Prozessatmosphäre gehalten werden. Die Wechselzeiten zwischen einzelnen Schmelzen lassen sich dadurch um einige Größenordnungen reduzieren. Die Abkühlung der Ingots kann innerhalb der Ingot-Kammer erfolgen. Da vorzugsweise erst entladen wird, wenn eine Mehrzahl von Ingots (z.B. 3, 4, 5 oder mehr) gegossen wurde, ist diese Zeit ausreichend, um die Ingots ohne Risiko zu entnehmen. Insbesondere bei kurzen Schmelzzeiten ist der konventionelle Stationswechsel zu langwierig und die Abkühlzeiten zu kurz.

### Abbildungen

**Abbildung 1** zeigt eine Teilansicht einer erfindungsgemäßen Vorrichtung mit einer gasdichten Ingot-Kammer 10, einer Schmelzkammer 20, einer Entladekammer 30 und zwei Hebevorrichtungen 40. Die Schmelzkammer 20 ist oberhalb der Ingot-Kammer angeordnet. Die Entladekammer 30 ist oberhalb der Ingot-Kammer 10 angeordnet. Die Hebevorrichtungen 40 sind unterhalb der Ingot-Kammer 10 angeordnet. Ferner ist eine Kokille 21 in der Schmelzkammer 20 angeordnet.
**Abbildung 2** zeigt die gleiche Vorrichtung wie Abbildung 1 in einer Schnittansicht. Innerhalb der Ingot-Kammer 10 sind Ingots 16 gezeigt, die sich aus jeweils einem Ingot-Körper 14 und einem Starterboden 12 zusammensetzen. Die Abbildung 2 zeigt die Vorrichtung in einem Zustand mit einem in die Kokille 21 angehobenen Starterboden 12. Zu diesem Zweck ist die erste Hebevorrichtung 40 in einer Position gezeigt, in der sich ein Hebemittel 42 direkt unterhalb des Ingot-Kammerbodens 17 befindet und ein Führungsmittel 43 durch die Ingot-Kammer 10 hindurch bis zur Kokille 21 reicht. Das Hebemittel 42 ist in Form einer Hubeinheit gezeigt, die auf einer Führungsstange 44 beweglich ist. Im Gegensatz dazu ist die zweite Hebevorrichtung 40 in einer Position gezeigt, in der ein Hebemittel 42 in unterster Position gezeigt ist. Dabei befindet sich das Führungsmittel 43 vollständig unterhalb der Ingot-Haltemittel.
**Abbildung 3** zeigt eine Schnittansicht eines Starterbodens 12 in der Kokille 21. Der Starterboden 12 wurde mithilfe des Führungsmittels 43 der Hebevorrichtung aus einem Ingot-Haltemittel (nicht gezeigt) in der Schmelzposition in die Kokille 21 gehoben. Im Laufe des Verfahrens wird geschmolzenes Metall oder Metalllegierung auf die Kontaktfläche 18 des Starterbodens 12 gegeben. Dort erstarrt das Metall bzw. die Metalllegierung zum Ingot-Körper und der Starterboden 12 wird sukzessive vermittelt durch das Führungsmittel 43 nach unten bewegt bis der Starterboden 12 die Ingot-Haltemittel erreicht hat. Bereits vor Erreichen der Ingot-Haltemittel wird die weitere Ausbildung des Ingot-Körpers unterbunden, was beispielsweise durch Abbruch der Materialzufuhr oder Wärmezufuhr erfolgen kann. Durch das dennoch weitergeführte Senken des Starterbodens 12 mit dem darauf gebildeten Ingot-Körper bis in das Ingot-Haltemittel wird erreicht, dass der hergestellte Ingot-Körper 14 sich trennt und mit einer Höhe, die geringer ist als die Höhe der Ingot-Kammer 10, erhalten wird.
**Abbildung 4** zeigt eine Schnittansicht im unteren Bereich der Ingot-Kammer 10. Gezeigt ist unter anderem eine drehbare Platte 15, in der die Ingot-Haltemittel 11 mit darin befindlichen Starterböden 12 angeordnet sind. Die Starterböden 12 weisen Fixierungselemente 13 auf. Es ist erkennbar, dass die Starterböden 12 im unteren Bereich einen kleineren Durchmesser aufweisen als darüber. Dadurch wird der Starterboden 12 und mit ihm der Ingot-Körper 14 durch das Haltemittel, insbesondere in Form eines Rohrabschnitts 19, fixiert. Der Ingot kann nicht zu den Seiten oder nach unten bewegt werden, vielmehr ist nur ein Herausheben nach oben möglich. Gezeigt ist auch die Fixierungseinheit 41 an der Hebevorrichtung, die mit einem korrespondierenden Fixierungselement 13 an dem Starterboden 12 eine lösbare Verbindung eingehen kann. Es ist ferner ersichtlich, dass das Führungsmittel 43 geeignet ist, den Ingot aus dem Ingot-Haltemittel 11 zu heben, wobei sich das Führungsmittel 43 durch den Ingot-Kammerboten 17 und die Ingot-Haltemittel 11 hindurch bewegt.
**Abbildung 5** zeigt im Wesentlichen denselben Ausschnitt wie Abbildung 4 mit einer abweichenden Schnittebene.

### Bezuqszeichenliste

10 - Ingot-Kammer
11 - Ingot-Haltemittel
12 - Starterboden
13 - Fixierungselement
14 - Ingot-Körper
15 - drehbare Platte
16 - Ingot
17 - Ingot-Kammerboden
18 - Kontaktfläche
19 - Rohrabschnitt
20 - Schmelzkammer
21 - Kokille
30 - Entladekammer
40 - Hebevorrichtung
41 - Fixierungseinheit
42 - Hebemittel
43 - Führungsmittel
44 - Führungsstange

## Patentansprüche

1. Vorrichtung zur Herstellung von Ingots (16) aus Metall oder Metalllegierung mit
a. wenigstens einer Schmelzvorrichtung,
b. wenigstens einer Kokille (21), wobei die Kokille (21) so angeordnet ist, dass ihr geschmolzenes Metall oder Metalllegierung aus der Schmelzvorrichtung zugeführt werden kann
c. wenigstens einer gasdichten Ingot-Kammer (10), die wenigstens teilweise unterhalb der Kokille (21) angeordnet ist,
**dadurch gekennzeichnet, dass**
d. die Ingot-Kammer (10) mehrere Ingot-Haltemittel (11) aufweist, die geeignet sind, jeweils wenigstens einen Ingot (16) aufzunehmen,
e. wobei die Ingot-Haltemittel (11) horizontal beweglich sind, so dass
i. ein Ingot-Haltemittel (11) an eine Schmelzposition unter der Kokille (21) bewegt werden kann, um einen Ingot (16) aufzunehmen, und
ii. anschließend an einen anderen Ort bewegt werden kann, um die Schmelzposition für ein anderes Ingot-Haltemittel (11) frei zu geben.

2. Vorrichtung nach Anspruch 1, wobei die Ingot-Haltemittel (11) auf einer beweglichen, insbesondere drehbaren, Platte (15) angeordnet sind.

3. Vorrichtung nach Anspruch 1 oder 2, umfassend wenigstens eine erste Hebevorrichtung (40), die geeignet ist, eine lösbare Verbindung mit einem mithilfe der Kokille (21) geformten Ingot (16) auszubilden und den Ingot (16) in die Ingot-Haltemittel (11) in der Schmelzposition zu führen.

4. Vorrichtung nach einem der Ansprüche 1 bis 3, umfassend wenigstens eine Entladekammer (30), die wenigstens teilweise oberhalb der Ingot-Kammer (10) angeordnet ist und eine Öffnung zur Ingot-Kammer aufweist, die insbesondere gasdicht verschließbar ist.

5. Vorrichtung nach Anspruch 4, umfassend wenigstens eine zweite Hebevorrichtung (40), die geeignet ist, einen Ingot (16) aus einem Ingot-Haltemittel (11) in der Ingot-Kammer (10) an eine Entladestelle in der Entladekammer (30) zu heben.

6. Vorrichtung nach wenigstens einem der Ansprüche 1 bis 5, wobei die Schmelzvorrichtung wenigstens ein Heizmittel aufweist, welches vorzugsweise ausgewählt ist aus Plasmabrenner und/oder Elektronenstrahlkanone.

7. Vorrichtung nach wenigstens einem der Ansprüche 1 bis 6, wobei die Ingot-Haltemittel um eine im Wesentlichen vertikale Drehachse beweglich sind.

8. Vorrichtung nach wenigstens einem der Ansprüche 1 bis 7, umfassend wenigstens vier Ingot-Haltemittel.

9. Verfahren zur Herstellung von Ingots (16) aus Metall oder Metalllegierung, umfassend die Schritte
a. Schmelzen eines Metalls oder einer Metalllegierung,
b. Gießen eines Ingots (16) aus der Schmelze durch eine Kokille (21),
c. Absenken des Ingots (16) aus der Kokille (21) auf ein Ingot-Haltemittel (11) in einer gasdichten Ingot-Kammer (10), während sich das Ingot-Haltemittel (11) in einer Schmelzposition befindet,
d. horizontales Bewegen des Ingot-Haltemittels (11), so dass das mit dem Ingot (16) besetzte Ingot-Haltemittel (11) die Schmelzposition für ein weiteres unbesetztes Ingot-Haltemittel (11) freigibt,
e. Abkühlenlassen des Ingots in dem Ingot-Haltemittel (11),
f. Bewegen des besetzten Ingot-Haltemittels (11) an eine Entladeposition in der Ingot-Kammer (10),
g. Entladen des Ingots (16) aus der Ingot-Kammer (10) an der Entladeposition.

10. Verfahren nach Anspruch 9, wobei das Metall beziehungsweise die Metalllegierung ausgewählt ist aus Ni, Ti, V, Nb, Ta, Zr, Hf sowie Legierungen daraus und Legierungen mit diesen Metallen.

11. Verfahren nach Anspruch 9 oder 10, wobei die Metalllegierung TiAl umfasst oder daraus besteht.

12. Verfahren nach einem der Ansprüche 9 bis 11, wobei das Verfahren unter Inertgas oder im Vakuum durchgeführt wird.

13. Verfahren nach Anspruch 12, wobei das Inertgas Helium ist.

14. Verfahren nach Anspruch 12 oder 13, wobei die Inertgasatmosphäre bzw. das Vakuum in der Ingot-Kammer vorherrscht.

15. Verfahren nach wenigstens einem der Ansprüche 9 bis 14, wobei der Ingot zum Zeitpunkt des Entladens eine Temperatur von nicht mehr als 500°C aufweist.

## Claims

1. A device for the production of ingots (16) out of metal or metal alloy comprising
a. at least one melting device,
b. at least one ingot mold (21), wherein the ingot mold (21) is arranged such that molten metal or metal alloy from the melting device can be fed into it,
c. at least one gas-tight ingot chamber (10) which is at least partially arranged below the ingot mold (21),
**characterized in that**
d. the ingot chamber (10) comprises several ingot retaining means (11) which are suitable for accommodating at least one ingot (16) each,
e. wherein the ingot retaining means (11) can be moved horizontally so that
i. an ingot retaining means (11) can be moved to a melting position below the ingot mold (21) for accommodating an ingot (16), and
ii. subsequently can be moved to another place for vacating the melting position for another ingot retaining means (11).

2. The device according to claim 1, wherein the ingot retaining means (11) are arranged on a movable, in particularly rotatable plate (15).

3. The device according to claim 1 or 2, comprising at least one first lifting device (40) which is suitable for forming a detachable connection with an ingot (16) being formed by means of the ingot mold (21) and for guiding the ingot (16) to the ingot retaining means (11) in the melting position.

4. The device according to one of claims 1 to 3, comprising at least one discharge chamber (30) which is at least partially arranged above the ingot chamber (10) and comprises an opening toward the ingot chamber being in particularly gas-tightly sealable.

5. The device according to claim 4, comprising at least one second lifting device (40) which is suitable for lifting an ingot (16) from the ingot retaining means (11) in the ingot chamber (10) to a discharge site in the discharge chamber (30).

6. The device according to at least one of claims 1 to 5, wherein the melting device comprises at least one heating means which is preferably selected from plasma burner and/or electron beam gun.

7. The device according to at least one of claims 1 to 6, wherein the ingot retaining means are movable around a substantially vertical axis of rotation.

8. The device according to at least one of claims 1 to 7, comprising at least four ingot retaining means.

9. A method for the production of ingots (16) out of metal or metal alloy, comprising the steps of
a. melting a metal or a metal alloy,
b. teeming an ingot (16) of the melt through an ingot mold (21),
c. lowering the ingot (16) from the ingot mold (21) onto an ingot retaining means (11) in a gas-tight ingot chamber (10), while the ingot retaining means (11) is in a melting position,
d. horizontally moving the ingot retaining means (11) so that the ingot retaining means (11) being occupied with the ingot (16) vacates the melting position for a further unoccupied ingot retaining means (11),
e. allowing the ingot to cool down in the ingot retaining means (11),
f. moving the occupied ingot retaining means (11) to a discharge position in the ingot chamber (10),
g. discharging the ingot (16) from the ingot chamber (10) at the discharge position.

10. The method according to claim 9, wherein the metal or the metal alloy is selected from Ni, Ti, V, Nb, Ta, Zr, Hf as well as alloys thereof and alloys with these metals.

11. The method according to claim 9 or 10, wherein the metal alloy comprises TiAl or consists thereof.

12. The method according to one of claims 9 to 11, wherein the method is conducted under inert gas or in vacuum.

13. The method according to claim 12, wherein the inert gas is helium.

14. The method according to claim 12 or 13, wherein the inert gas atmosphere or the vacuum is present in the ingot chamber.

15. The method according to at least one of claims 9 to 14, wherein the ingot at the time of discharging has a temperature of 500°C or lower.

## Revendications

1. Dispositif de production de lingots (16) en métal ou en alliage métallique, le dispositif comprenant
a. au moins un dispositif de fusion,
b. au moins une lingotière (21), la lingotière (21) étant disposée de façon à pouvoir amener son métal ou alliage métallique fondu en provenance du dispositif de fusion,
c. au moins une chambre à lingot (10), étanche aux gaz, qui est disposée au moins partiellement sous la lingotière (21),
**caractérisé en ce que**
d. la chambre à lingot (10) comporte une pluralité de moyens de retenue de lingot (11) qui sont chacun appropriés pour recevoir au moins un lingot (16),
e. les moyens de retenue de lingot (11) étant mobiles horizontalement de façon à pouvoir amener
i. un moyen de retenue de lingot (11) à une position de fusion sous la lingotière (21) pour recevoir un lingot (16), et
ii. puis à un autre endroit pour libérer la position de fusion pour un autre moyen de retenue de lingot (11).

2. Dispositif selon la revendication 1, dans lequel les moyens de retenue de lingot (11) sont disposés sur une plaque (15) mobile, en particulier rotative.

3. Dispositif selon la revendication 1 ou 2, comprenant au moins un premier dispositif de levage (40) qui est approprié pour former une liaison libérable avec un lingot (16) mis en forme à l'aide de la lingotière (21) et pour guider le lingot (16) jusque dans les moyens de retenue de lingot (11) placés dans la position de fusion.

4. Dispositif selon l'une des revendications 1 à 3, comprenant au moins une chambre de décharge (30) qui est au moins partiellement disposée au-dessus de la chambre à lingot (10) et qui comporte une ouverture qui mène à la chambre à lingot fermée et qui peut être fermée notamment de manière étanche aux gaz.

5. Dispositif selon la revendication 4, comprenant au moins un deuxième dispositif de levage (40) qui est approprié pour soulever un lingot (16) d'un moyen de retenue de lingot (11) dans la chambre de lingotière (10) jusqu'à une position de déchargement dans la chambre de déchargement (30).

6. Dispositif selon l'une au moins des revendications 1 à 5, dans lequel le dispositif de fusion comporte au moins un moyen de chauffage qui est de préférence choisi parmi un chalumeau à plasma et/ou un canon à faisceau d'électrons.

7. Dispositif selon l'une au moins des revendications 1 à 6, dans lequel les moyens de retenue de lingot sont mobiles autour d'un axe de rotation sensiblement vertical.

8. Dispositif selon l'une au moins des revendications 1 à 7, comprenant au moins quatre moyens de retenue de lingot.

9. Procédé de fabrication de lingots (16) en métal ou en alliage métallique, le procédé comprenant les étapes visant à
a. faire fondre un métal ou un alliage métallique,
b. couler un lingot (16) à partir de la matière fondue au moyen d'une lingotière (21),
c. abaisser le lingot (16) de la lingotière (21) sur un moyen de retenue de lingot (11) placé dans une chambre à lingot (10), étanche aux gaz, pendant que le moyen de retenue de lingot (11) est dans une position de fusion,
d. déplacer le moyen de retenue de lingot (11) horizontalement de sorte que le moyen de retenue de lingot (11), occupé par le lingot (16), libère la position de fusion pour un autre moyen de retenue de lingot inoccupé (11),
e. laisser refroidir le lingot dans le moyen de retenue de lingot (11),
f. déplacer le moyen de retenue de lingot occupé (11) vers une position de déchargement dans la chambre à lingot (10),
g. décharger le lingot (16) de la chambre à lingot (10) à la position de déchargement.

10. Procédé selon la revendication 9, dans lequel le métal ou l'alliage métallique est choisi parmi Ni, Ti, V, Nb, Ta, Zr, Hf ainsi que leurs alliages et des alliages avec ces métaux.

11. Procédé selon la revendication 9 ou 10, dans lequel l'alliage métallique comprend du TiAl ou est constitué de celui-ci.

12. Procédé selon l'une des revendications 9 à 11, dans lequel le procédé est mis en oeuvre sous gaz inerte ou sous vide.

13. Procédé selon la revendication 12, dans lequel le gaz inerte est l'hélium.

14. Procédé selon la revendication 12 ou 13, dans lequel l'atmosphère de gaz inerte ou le vide règne dans la chambre à lingot.

15. Procédé selon l'une au moins des revendications 9 à 14, dans lequel, au moment du déchargement, le lingot a une température non supérieure à 500 °C.
